# EUROPÄISCHE PATENTSCHRIFT

(11) **EP 0 632 826 B1**
(45) Veröffentlichungstag und Bekanntmachung des Hinweises auf die Patenterteilung: **04.09.1996**
(21) Anmeldenummer: 93906531.4
(22) Anmeldetag: 15.03.1993
(51) Int. Cl.: C11D 11/00, C11D 1/66

(54) **VERFAHREN ZUR HERSTELLUNG RIESELFÄHIGER WASCH- UND REINIGUNGSMITTELGRANULATE UND/ODER -TEILGRANULATE**
PROCESS FOR MANUFACTURING POURABLE WASHING AND CLEANING GRANULATES AND/OR PARTIAL GRANULATES
PROCEDE DE FABRICATION DE PRODUITS DE LAVAGE ET DE DETERGENTS COULANTS SE PRESENTANT SOUS FORME DE GRANULES ET/OU DE GRANULES PARTIELS

(30) Priorität: 23.03.1992 DE 4209339
(43) Veröffentlichungstag der Anmeldung: 11.01.1995
(73) Patentinhaber: Henkel Kommanditgesellschaft auf Aktien, 40191 Düsseldorf (DE)
(72) Erfinder: CARDUCK, Franz-Josef, D-5657 Haan (DE); SCHULZ, Paul, D-5600 Wuppertal 1 (DE); ESKUCHEN, Rainer, D-4000 Düsseldorf 13 (DE)
(86) Internationale Anmeldenummer: EP9300593
(87) Internationale Veröffentlichungsnummer: WO9319155

(56) Entgegenhaltungen:
- EP-A- 0 340 966
- EP-A- 0 411 477
- WO-A-87/02053
- WO-A-92/01036
- US-A- 4 536 319

## Beschreibung

### Gebiet der Erfindung

Die Erfindung betrifft ein Verfahren zur Herstellung rieselfähiger Wasch- und Reinigungsmittelgranulate und/oder -teilgranulate, bei dem man wäßrige Alkyl-und/oder Alkenyloligoglykosid-Pasten in Gegenwart von Tensiden und/oder weiteren Wasch- und Reinigungsmittelinhaltsstoffen in einem Turbinentrockner mit rotierenden Einbauten trocknet und gleichzeitig granuliert.

### Stand der Technik

Die Herstellung von pulverförmigen Wasch- und Reinigungsmitteln mitteln erfolgt üblicherweise durch Sprühtrocknung. Hierbei wird eine wäßrige Aufschlämmung ("Slurry") der Inhaltsstoffe, beispielsweise Tenside, Builder und Stellmittel, über Pumpen in den Sprühturm befördert und über im Kopf des Turms befindliche Düsen versprüht. Aufsteigende Luft mit einer Temperatur von 250 bis 300°C trocknet den Slurry und verdampft das anhaftende Wasser, so daß am Auslaß des Turms ein praktisch wasserfreies granuliertes bzw. pulverförmiges Produkt erhalten wird. Einzelheiten dieses Verfahrens sind beispielsweise in **ROEMPP Chemie Lexikon, Thieme Verlag, Stuttgart, Bd.V, 1992** unter dem Stichwort "Sprühtrocknung" beschrieben.

Aus der Internationalen Patentanmeldung **WO 92/01036** ist ein Verfahren zur Herstellung von lagerstabilen Tensidgranulaten bekannt, bei dem man wäßrige Tensidmischungen, die noch einen Anteil an weiteren Waschmittelinhaltsstoffen aufweisen können, zunächst granuliert und anschließend in der Wirbelschicht zumindest anteilig von Wasser befreit. Beschrieben wird beispielsweise die Herstellung von Alkylglucosidgranulaten, bei der man eine 55 Gew.-%ige Tensidpaste zusammen mit Soda zu einem Granulat verarbeitet. Auf das Granulat wird im Mischer weitere Tensidpaste aufgetragen und das Zwischenprodukt anschließend in der Wirbelschicht getrocknet.

Gegenstand der Europäischen Patentanmeldung **EP-A 0 411 477** ist ein Verfahren zur Sprühtrocknung von Alkylglucosiden bei 160 bis 170°C, bei der man wäßrige Lösungen mit einem sehr niedrigen Tensidgehalt einsetzt und die Trocknung in Gegenwart einer sehr großen Menge Trägersalz durchführt.

Schließlich wird in der Europäischen Patentanmeldung **EP-A 0 340 966** die Verwendung von Turbinentrocknern für die Herstellung von festen Alkylbenzolsulfonat/Bentonit-Mischungen beschrieben.

Für die Herstellung von Pulverprodukten, die als Tensigkomponente - allein oder in Mischung mit anderen oberflächenaktiven Substanzen - Alkyl- und/oder Alkenyloligoglykoside enthalten, ist dieses Verfahren jedoch wenig geeignet, da die erforderlichen hohen Temperaturen im Sprühturm zu einer teilweisen Zersetzung des Glucosidkörpers führen können. Die Folge sind Granulate bzw. Teilgranulate, die eine schlechte Farbqualität bzw. unbefriedigende anwendungstechnische Eigenschaften aufweisen. Unter Teilgranulaten sind in diesem Zusammenhang Vorprodukte zu zu verstehen, aus denen unter Zusatz von geeigneten Wirkstoffen Wasch- und Reinigungsmittel durch Mischprozesse hergestellt werden können.

Die Aufgabe der Erfindung bestand somit darin, ein neues Verfahren zur Herstellung von Wasch- und Reinigungsmittelgranulaten und/oder -teilgranulaten zu entwickeln, das frei von den geschilderten Nachteilen ist.

### Beschreibung der Erfindung

Gegenstand der Erfindung ist ein Verfahren zur Herstellung rieselfähiger Wasch- und Reinigungsmittelgranulate und/oder -teilgranulate, das sich dadurch auszeichnet, daß man wäßrige Alkyl- und/oder Alkenyloligoglykosid-Pasten in Gegenwart von anionischen und/oder nichtionischen Tensiden und/oder üblichen Wasch- und Reinigungsmittelinhaltsstoffen in einem Turbinentrockner mit rotierenden Einbauten bis auf einen Restwassergehalt von 0,1 bis 5 Gew.-% entwässert und gleichzeitig granuliert.

Überraschenderweise wurde gefunden, daß sich hellfarbige und praktisch wasserfreie Wasch- und Reinigungsmittelgranulate und/oder -teilgranulate erhalten lassen, wenn man die Trocknung und Granulierung von Alkyl- und/oder Alkenyloligoglykosid-Pasten in Gegenwart von Tensiden und/ oder anderen typischen Inhaltsstoffen in einem Turbinentrockner durchführt. Die Produkte sind lagerstabil und zeichnen sich zudem durch eine enge Korngrößenverteilung aus.

**Alkyl- und/oder Alkenyloligoglykoside,** die als Einsatzstoffe für das erfindungsgemäße Verfahren in Betracht kommen, folgen der Formel (I),

R¹O-(R²O)ₓ-[G]ₚ (I)

in der
R¹ für einen aliphatischen Kohlenwasserstoffrest mit 8 bis 22 Kohlenstoffatomen und 0, 1, 2 oder 3 Doppelbindungen,
R² für eine Alkylengruppe mit 2 bis 4 Kohlenstoffatomen,
x für 0 oder Zahlen von 1 bis 30
[G] für einen Zuckerrest mit 5 bis 6 Kohlenstoffatomen und
p für eine Zahl von 1 bis 10 steht.

Bevorzugt sind Alkyl- und/oder Alkenyloligoglykoside, die sich von Aldosen bzw. Ketosen und wegen ihrer leichten Verügbarkeit insbesondere von der Glucose ableiten. Die bevorzugten Alkyloligoglykoside sind somit die Alkyloligo**glucoside**.

Die Indexzahl p in der allgemeinen Formel (I) gibt den Oligomerisierungsgrad (DP-Grad), d. h. die Verteilung von Mono-und Oligoglykosiden an und steht für eine Zahl zwischen 1 und 10. Während p in einer gegebenen Verbindunge stets ganzzahlig sein muß und hier vor allem die Werte p = 1 bis 6 annehmen kann, ist der Wert p für ein bestimmtes Alkyl- und/oder Alkenyloligoglykosid eine analytisch ermittelte rechnerische Größe, die meistens eine gebrochene Zahl darstellt. Bevorzugt sind Alkyloligoglykoside mit einem mittleren Oligomerisierungsgrad p von 1,1 bis 3,0; besonders bevorzugt sind solche Alkyl- und/oder Alkenyloligoglykoside, deren Oligomerisierungsgrad kleiner als 1,7 ist und insbesondere zwischen 1,2 und 1,4 liegt.

Der Rest R¹ kann sich von gesättigten und/oder ungesättigten primärem Alkoholen mit 8 bis 22, vorzugsweise 8 bis 10 bzw. 12 bis 18 Kohlenstoffatomen ableiten. Typische Beispiele sind Caprinalkohol, 2-Ethylhexanol, Caprylalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Linolylalkohol, Linolenylalkohol, Arachylalkohol, Gadoleylalkohol, Behenylalkohol und Erucylalkohol sowie technische Schnitte, die diese Alkohole in unterschiedlichen Mengen enthalten können. Bevorzugt sind Alkyl- und/oder Alkenyloligoglucoside auf Basis von C_{8/10}- bzw. C_{12/14}-Kokosfettalkohol.

Die Alkyl und/oder Alkenyloligoglykoside können ferner in Form ihrer Addukte mit 1 bis 30 Mol Ethylen-, Propylen-und/oder Butylenoxid vorliegen.

Alkyl- und/oder Alkenyloligoglykoside stellen bekannte Stoffe dar, die nach den einschlägigen Methoden der präparativen organischen Chemie erhalten werden können. Ein Verfahren zu ihrer Herstellung stellt beispielsweise die sauer katalysierte Acetalisierung von Glucose mit Fettalkoholen dar. Stellvertretend für das umfangreiche Schrifttum sei auf die Europäische Patentanmeldung **EP-A1-0 301 298** verwiesen.

Die Alkyl- und/oder Alkenyloligoglykoside werden in Form wäßriger Pasten eingesetzt, die einen Wassergehalt von 20 bis 80, vorzugsweise 30 bis 50 Gew.-% - bezogen auf die Paste-aufweisen können.

Zur Herstellung von Granulaten und Teilgranulaten ist es vorteilhaft, weitere Inhaltsstoffe, beispielsweise anionische oder nichtionische Tenside, Builder, Stellmittel etc., gemeinsam mit den Alkyl- und/oder Alkenyloligoglykosid-Pasten zu einem trockenen, rieselfähigen Granulat zu verarbeiten.

Die **anionischen Tenside** können beispielsweise ausgewählt sein aus der Gruppe, die von Seifen, Alkylbenzolsulfonaten, Olefinsulfonaten, Alkansulfonaten, Alkylethersulfonaten, alpha-Sulfofettsäuren, innenständigen Sulfofettsäuren, alpha-Estersulfonaten, Glycerinethersulfonaten, Alkylsulfaten, Alkylethersulfaten mit konventioneller oder eingeengter Homologenverteilung, Glycerinethersulfaten, Monoglycerid(ether)sulfaten, Hydroxymischethersulfaten, Alkyloligoglucosidsulfaten, Isethionaten, Tauriden, Sarcosinaten, Ethercarbonsäuren, Sulfosuccinaten, Sulfotriglyceriden und Alkyl(ether)- phosphaten gebildet wird.

Als **nichtionischen Tenside** kommen z. B. Stoffe in Betracht, die ausgewählt sind aus der Gruppe, die von Fettalkoholpolyglycolethern mit konventioneller oder eingeengter Homologenverteilung, Alkylphenolpolyglycolethern, Mischethern, Aminoxiden, Zuckerestern, Sorbitanestern und Polysorbaten gebildet wird.

Unter **Wasch- und Reinigungsmittelinhaltsstoffe** sind beispielsweise Mischungskomponenten ausgewählt aus der Gruppe, die von Alkali- und Erdalkaliphosphaten und -phosphonaten, Zeolithen, NTA, EDTA, Citronensäure, Polycarbonsäuren, Alkali- und Erdalkalicarbonaten, -sulfaten, -silicaten, -boraten und -citraten, Stärke, Saccharose, Polydextrose, Aktivsauerstoffträgern, Bleichaktivatoren, optischen Aufhellern und Entschäumern gebildet wird, zu verstehen.

Das Verhältnis der einzelnen Komponenten untereinander ist unkritisch, solange sichergestellt ist, daß die Einsatzstoffe problemlos, d. h. unter Zuhilfenahme üblicher Pumpen oder anderer Fördermittel, in den Turbinenmischer eindosiert werden können. Im Hinblick auf die vorliegende Aufgabenstellung sind solche Mischungen bevorzugt, die nach Trockung und Granulierung Wasch- und Reinigungsmittelgranulate und/oder - teilgranulate mit einem Gehalt an Alkyl- und/oder Alkenyloligoglykosiden von 2 bis 90, vorzugsweise 5 bis 70 Gew.-%-bezogen auf die Granulate - ergeben.

Unter **Turbinentrocknern** sind zylindrische Trockenapparaturen, vorzugsweise in horizontaler Bauweise zu verstehen, in denen rotierende Einbauten mit hoher Drehzahl für eine feine Verteilung des Trockengutes sorgen. In einer bevorzugten Ausführungsform handelt es sich bei diesen Einbauten beispielsweise um Flügel, Schaufeln oder Paddeln, die auf einer rotierenden Welle (Umfangsgeschwindigkeit 5 bis 25 m/s, vorzugsweise 10 bis 20 m/s) angebracht sind. Die eigentliche Trocknung kann bei Wandtemperaturen von 100 bis 180°C und Gasphasentemperaturen von 150 bis 220°C vorzugsweise in Gegenwart von Luft, Inertgasen wie beispielsweise Stickstoff oder überhitztem Wasserdampf stattfinden, wobei der Wärmeübergang durch Konvektion sowie die beheizte Wandung des Trockners erfolgt. Im Hinblick auf die Herstellung der erfindungsgemäßen Wasch- und Reinigungsmittelgranulate und/oder -teilgranulate sich eine Temperatur der Gasphase von 150 bis 220°C als optimal erwiesen. Die Abtrennung des Trokkengutes kann beispielsweise mit Hilfe eines Zyklons und/oder eines Schlauchfilters erfolgen.

Da die aufgeheizte Luft bzw. das aufgeheizte Inertgas gleichzeitig mit dem zu trocknenden feuchten Produkt in den Trockner eingebracht wird, findet eine augenblickliche Verdampfung des Wassers statt. Aufgrund der hohen Verdampfungswärme von Wasser führt dies zu einem temperaturstabilisierenden Effekt, so daß die Trocknung auch bei hohen Temperaturen erfolgen kann, ohne daß es zu einer Zersetzung temperaturlabiler Produkte kommt.

Besondere Merkmale der erfindungsgemäß einzusetzenden Turbinentrockner sind somit die kurze Verweilzeit, das enge Verweilzeitspektrum und die hohe Temperaturstabilisierung, die eine möglichst schonende Behandlung des Trockengutes, gerade im Hinblick auf Zusammensetzung und Farbe, sicherstellen.

### Gewerbliche Anwendbarkeit

Die nach dem erfindungsgemäßen Verfahren erhältlichen Wasch-und Reinigungsmittelgranulate und/oder -teilgranulate weisen einen Restwassergehalt von 0,1 bis 5 Gew.-% und eine vorteilhaft enge Korngrößenverteilung auf. Sie eignen sich beispielsweise zur Herstellung von Pulverwaschmitteln, in denen sie in Konzentrationen von 10 bis 100 Gew.-% - bezogen auf die Mittel - enthalten sein können.

Die folgenden Beispiele sollen den Gegenstand der Erfindung näher erläutern, ohne ihn darauf einzuschränken.

### Beispiele

Die Herstellung der Wasch- und Reinigungsmittelgranulate und/oder -teilgranulate wurde in einem horizontal angeordneten Turbo-Trockner (Typ ES 2050, Fa.Vomm, Mailand, Italien) mit einem Turbinendurchmesser von 0,34 m und einer Turbinenlänge von 2,4 m durchgeführt, in dem eine mit Schaufeln bzw. Flügeln besetzte Welle mit hoher Drehzahl rotierte.

### Beispiel 1:

### Einsatzstoffe

| | | |
|---|---|---|
| A) | 70 Gew.-Teile | C_{12/14}-Kokosalkyloligoglucosid, 50 gew.-%ige wäßrige Paste (Plantaren^{(R)} 600 APG, Fa.Henkel KGaA) |
| B) | 15 Gew.-Teile | Zeolith A (Sasil^{(R)}, Fa.Henkel KGaA) |
| | 10 Gew.-Teile | Natriumsulfat |
| | 5 Gew.-Teile | Stärke |

Die Komponenten A) und B) wurden an zwei in Strömungsrichtung axial aufeinanderfolgenden Dosierstellen des Turbinentrockners kontinuierlich eingetragen.

Bei einer Umdrehungsgeschwindigkeit von 1000 Upm wurde die Mischung in einem heißen, turbulenten Luftstrom fein verteilt und gleichzeitig entwässert. Die Trocknungstemperatur lag bei 160 bis 180°C und wurde zum einen durch Konvektion und zum anderen über den beheizten Mantel des Trockners übertragen.

Die Abtrennung des granulierten Trockengutes vom Gasstrom erfolgte am Ausgang des Turbinentrockners mit Hilfe eines Zyklons und eines Schlauchfilters. Es wurde ein hellfarbiges, rieselfähiges Granulat mit enger Korngrößenverteilung erhalten, dessen Restwassergehalt 1,5 Gew.-% betrug.

### Beispiel 2:

### Beispiel 1 wurde wiederholt. Als Einsatzstoffe dienten:

| | | |
|---|---|---|
| A) | 55 Gew.-Teile | C_{8/10}-Kokosalkyloligoglucosid, 50 gew.-%ige wäßrige Paste; (Plantaren^{(R)} 225 APG, Fa.Henkel KGaA) |
| | 15 Gew.-Teile | C_{12/14}-Kokosfettalkohol-2EO-sulfat-Natriumsalz, |
| | | 70 gew.-%ige wäßrige Paste; (Texapon^{(R)} N70, Fa.Henkel KGaA) |
| B) | 12 Gew.-Teile | Zeolith A (Sasil^{(R)}, Fa.Henkel KGaA) |
| | 10 Gew.-Teile | Natriumcarbonat |
| | 8 Gew.-Teile | Stärke |

Es wurde ein hellfarbiges, rieselfähiges Granulat mit enger Korngrößenverteilung erhalten, dessen Restwassergehalt 1,6 Gew.-% betrug.

## Patentansprüche

1. Verfahren zur Herstellung rieselfähiger Wasch- und Reinigungsmittelgranulate und/oder -teilgranulate, **dadurch gekennzeichnet**, daß man wäßrige Alkyl- und/oder Alkenyloligoglykosid-Pasten in Gegenwart von anionischen und/ oder nichtionischen Tensiden und/oder üblichen Wasch-und Reinigungsmittelinhaltsstoffen in einem Turbinentrockner mit rotierenden Einbauten bis auf einen Restwassergehalt von 0,1 bis 5 Gew.-% entwässert und gleichzeitig granuliert.

2. Verfahren nach Anspruch 1, **dadurch gekennzeichnet**, daß man Alkyl- und/oder Alkenyloligoglykoside der Formel (I) einsetzt,
R¹O-(R²O)ₓ-[G]ₚ (I)
in der
R¹ für einen aliphatischen Kohlenwasserstoffrest mit 8 bis 22 Kohlenstoffatomen und 0, 1, 2 oder 3 Doppelbindungen,
R² für einen Alkylenrest mit 2 bis 4 Kohlenstoffatomen,
x für 0 oder Zahlen von 1 bis 30,
[G] für einen Zuckerrest mit 5 bis 6 Kohlenstoffatomen und
p für eine Zahl von 1 bis 10
steht.

3. Verfahren nach Anspruch 1, **dadurch gekennzeichnet,** daß man Alkyl- und/oder Alkenyloligoglykosid-Pasten einsetzt, die einen Wassergehalt von 20 bis 80 Gew.-%-bezogen auf die Paste - aufweisen.

4. Verfahren nach Anspruch 1, **dadurch gekennzeichnet**, daß man anionische Tenside einsetzt, die ausgewählt sind aus der Gruppe, die von Seifen, Alkylbenzolsulfonaten, Olefinsulfonaten, Alkansulfonaten, Alkylethersulfonaten, alpha-Sulfofettsäuren, innenständigen Sulfofettsäuren, alpha-Estersulfonaten, Glycerinethersulfonaten, Alkylsulfaten, Alkylethersulfaten mit konventioneller oder eingeengter Homologenverteilung, Glycerinethersulfaten, Monoglycerid(ether)sulfaten, Hydroxymischethersulfaten, Alkyloligoglucosidsulfaten, Isethionaten, Tauriden, Sarcosinaten, Ethercarbonsäuren, Sulfosuccinaten, Sulfotriglyceriden und Alkyl(ether)phosphaten gebildet wird.

5. Verfahren nach Anspruch 1, **dadurch gekennzeichnet,** daß man nichtionische Tenside einsetzt, die ausgewählt sind aus der Gruppe, die von Fettalkoholpolyglycolethern mit konventioneller oder eingeengter Homologenverteilung, Alkylphenolpolyglycolethern, Mischethern, Aminoxiden, Zuckerestern, Sorbitanestern und Polysorbaten gebildet wird.

6. Verfahren nach Anspruch 1, **dadurch gekennzeichnet,** daß man Wasch- und Reinigungsmittelinhaltsstoffe einsetzt, die ausgewählt sind aus der Gruppe, die von Alkali- und Erdalkaliphosphaten und -phosphonaten, Zeolithen, NTA, EDTA, Citronensäure, Polycarbonsäuren, Alkali- und Erdalkalicarbonaten, -sulfaten, -silicaten, -boraten und -citraten, Stärke, Saccharose, Polydextrose, Aktivsauerstoffträgern, Bleichaktivatoren, optischen Aufhellern und Entschäumern gebildet wird.

7. Verfahren nach Anspruch 1, **dadurch gekennzeichnet,** daß man die Trocknung bzw. Granulierung bei einer Wandtemperatur von 100 bis 180°C und einer Gasphasentemperatur von 150 bis 220°C durchführt.

8. Verfahren nach Anspruch 1, **dadurch gekennzeichnet,** daß man die Trocknung bzw. Granulierung in Gegenwart von Luft, Inertgas und/ oder überhitztem Wasserdampf durchführt.

## Claims

1. A process for the production of free-flowing detergent granules and/or partial granules, **characterized in that** water-containing alkyl and/or alkenyl oligoglycoside pastes are dried in the presence of anionic and/or nonionic surfactants and/or typical detergent ingredients to a residual moisture content of 0.1 to 5% by weight and, at the same time, granulated in a turbodryer with rotating fittings.

2. A process as claimed in claim 1, **characterized in that** the alkyl and/or alkenyl oligoglycosides used correspond to formula (I):
R¹O-(R²O)ₓ-[G]ₚ (I)
in which
R¹ is an aliphatic hydrocarbon radical containing 8 to 22 carbon atoms and 0, 1, 2 or 3 double bonds,
R² is an alkylene group containing 2 to 4 carbon atoms,
x is 0 or a number of 1 to 30,
[G] is a sugar unit containing 5 to 6 carbon atoms and
p is a number of 1 to 10.

3. A process as claimed in claim 1, **characterized in that** alkyl and alkenyl oligoglycoside pastes having a water content of 20 to 80% by weight, based on the paste, are used.

4. A process as claimed in claim 1, **characterized in that** the anionic surfactants used are selected from the group consisting of soaps, alkyl benzene sulfonates, olefin sulfonates, alkane sulfonates, alkyl ether sulfonates, alpha-sulfofatty acids, internal sulfofatty acids, alpha-ester sulfonates, glycerol ether sulfonates, alkyl sulfates, normal-range or narrow-range alkyl ether sulfates, glycerol ether sulfates, monoglyceride (ether) sulfates, hydroxy mixed ether sulfates, alkyl oligoglucoside sulfates, isethionates, taurides, sarcosinates, ether carboxylic acids, sulfosuccinates, sulfotriglycerides and alkyl (ether) phosphates.

5. A process as claimed in claim 1, **characterized in that** the nonionic surfactants used are selected from the group consisting of normal-range or narrow-range fatty alcohol polyglycol ethers, alkyl phenol polyglycol ethers, mixed ethers, amine oxides, sugar esters, sorbitan esters and polysorbates.

6. A process as claimed in claim 1, **characterized in that** the detergent ingredients used are selected from the group consisting of alkali metal and alkaline earth metal phosphates and phosphonates, zeolites, NTA, EDTA, citric acid, polycarboxylic acids, alkali metal and alkaline earth metal carbonates, sulfates, silicates, borates and citrates, starch, sucrose, polydextrose, active oxygen carriers, bleach activators, optical brighteners and foam inhibitors.

7. A process as claimed in claim 1, **characterized in that** drying and granulation are carried out at a wall temperature of 100 to 180°C and at a gas-phase temperature of 150 to 220°C.

8. A process as claimed in claim 1, **characterized in that** drying and granulation are carried out in the presence of air, inert gas and/or superheated steam.

## Revendications

1. Procédé de préparation de granulés et/ou de granulés partiels de produits de lavage et de nettoyage,
caractérisé en ce qu'
on déshydrate des pâtes aqueuses d'alkyl et/ou alcényloligoglycosides en présence de tensioactifs anioniques et/ou non ioniques et/ou de composants usuels des produits de lavage et de nettoyage dans un sécheur à turbine à pales rotatives jusqu'à une teneur résiduelle en eau de 0,1 à 5 % en poids et on granule simultanément.

2. Procédé selon la revendication 1,
caractérisé en ce qu'
on utilise des alkyl et/ou alcényloligoglycosides de formule (I),
R¹O-(R²O)ₓ-[G]ₚ
où,
R¹ est un radical hydrocarbure aliphatique de 8 à 22 atomes de carbone et avec 0, 1, 2 ou 3 doubles liaisons,
R² est un radical alkylène de 2 à 4 atomes de carbone,
x est O ou un nombre de 1 à 30,
[G] est un radical sucre de 5 à 6 atomes de carbone et,
p est un nombre de 1 à 10.

3. Procédé selon la revendication 1,
caractérisé en ce qu'
on utilise des alkyl et/ou alcényloligoglycosides qui ont une teneur en eau de 20 à 80 % en poids par rapport à la pâte.

4. Procédé selon la revendication 1,
caractérisé en ce qu'
on utilise des tensioactifs anioniques qu'on choisit dans le groupe constitué des savons, sulfonates de benzène d'alkyle, oléfinesulfonates, alcanesulfonates, alkyl éthersulfonates, acides gras alpha sulfoniques, acides gras sulfoniques internes, alpha estersulfonates, éthersulfonates de glycérine, alkylsulfates, alkyléthersulfates à répartition d'homologues classique ou concentrée, éthersulfates de glycérine, (éther)sulfates de monoglycéride, sulfates d'ethers hydroxyles mixtes, sulfates d' alkyloligoglucosides, iséthionates, taurides, sarcosinates, acides éthercarboxyliques, sulfosuccinates, sulfotriglycérides et alkyl(éther)-phosphates.

5. Procédé selon la revendication 1,
caractérisé en ce qu'
on utilise des tensioactifs non ioniques qu'on choisit dans le groupe constitué des poly(éthers de glycol) et d'alcool gras à répartition classique ou resserrée d'homologues, des poly(éthers de glycol) et d'alkylphénol, des éthers mixtes, des oxydes d'amines, des esters de sucres, des esters de sorbitane et des polysorbates.

6. Procédé selon la revendication 1,
caractérisé en ce qu'
on utilise des composants de produits de lavage et de nettoyage qu'on choisit dans le groupe constitué des phosphates et phosphonates alcalins et alcalino-terreux, des zéolithes, de NTA, de EDTA, de l'acide citrique, des acides polycarboxyliques, des carbonates, sulfates, silicates, borates et citrates alcalins et alcalino-terreux, de l'amidon, du saccharose, du polydextrose, des véhicules d'oxygène actif, des activateurs de blanchiment, des azurants optiques et des produits anti-mousse.

7. Procédé selon la revendication 1,
caractérisé en ce qu'
on réalise le séchage ou la granulation à une température de paroi de 100 à 180°C et à une température de phase gazeuse de 150 à 220°C.

8. Procédé selon la revendication 1,
caractérisé en ce qu'
on réalise le séchage ou la granulation en présence d'air, de gaz inerte et/ou de vapeur d'eau surchauffée.
